# EUROPÄISCHE PATENTSCHRIFT

(11) **EP 1 935 319 B1**
(45) Veröffentlichungstag und Bekanntmachung des Hinweises auf die Patenterteilung: **10.10.2012**
(21) Anmeldenummer: 07122473.7
(22) Anmeldetag: 06.12.2007
(51) Int. Cl.: A47L 15/44, D06F 39/02

(54) **Wasserführendes Haushaltsgerät mit einer Zugabevorrichtung für Reinigungsmittel**
Water-bearing household device with a device for introducing cleaning agent
Appareil ménager à circulation d'eau doté d'un dispositif d'ajout pour produit de nettoyage

(30) Priorität: 22.12.2006 DE 102006061082
(43) Veröffentlichungstag der Anmeldung: 25.06.2008
(62) Teilanmeldung aus: 11178890.7
(73) Patentinhaber: BSH Bosch und Siemens Hausgeräte GmbH, 81739 München (DE)
(72) Erfinder: Büsing, Johannes, 86494 Emersacker (DE); Delle, Daniel, 89431 Bächingen (DE); Fetzer, Gerhard, 89423 Gundelfingen (DE); Gerstner, Norbert, 89520 Heidenheim (DE); Groll, Hubert, 89426 Mödingen (DE); Herrmann, Mathias, 89561 Dischingen (DE); Hotz, Dieter, 89561 Dischingen (DE); Rosenbauer, Michael Georg, 86756 Reimlingen (DE); Schessl, Bernd, 89407 Dillingen (DE)

(56) Entgegenhaltungen:
- EP-A1- 1 554 970
- WO-A1-2006/069827
- DE-U1- 20 311 432
- US-A- 3 300 096

## Beschreibung

Die vorliegende Erfindung betrifft ein wasserführendes Haushaltsgerät, insbesondere Geschirrspülmaschine, mit einer Vorrichtung zur Zugabe von Reinigungsmittel in einen von Wänden begrenzten Spülraum des wasserführenden Haushaltsgeräts, die im Spülraum zumindest ein Sprühsystem zur Reinigung von Spülgut aufweist, mit einem im Spülraum angeordneten Behältnis zur Aufnahme von Reinigungsmittel.

Aus der DE 203 11 432 U1 ist eine Geschirrspülmaschine mit einer derartigen Vorrichtung in Form einer Zugabeeinheit zur Zugabe von Reiniger in eine Spülflotte bekannt, bei der ein Flüssigkeitszulauf in der Zugabeeinheit zum Ausspülen des Reinigers aus der Zugabeeinheit vorgesehen ist. Zum Ausspülen des Reinigers aus der Zugabeeinheit wird ein Teilstrom der umgewälzten Spülflotte über ein Ventil und eine zusätzliche Leitung in die Zugabeeinheit gefördert. Ist der Reiniger einmal zugegeben, sind die Leitung und das Ventil bis zu einem erneuten Programmstart ohne Funktion. In der US3300096 A ist eine Geschirrspülmaschine mit einer Zugabeeinheit beschrieben, die einen kastenförmigen Behälter mit einer Öffnung aufweist. Der Behälter ist in einer Position arretiert, in der die Öffnung verschlossen ist und in eine seitliche Richtung weist. Bei gelöster Arretierung kippt der Behälter in eine zweite Position, in welcher die Öffnung nach unten weist und geöffnet ist, so dass darin enthaltenes Reinigungsmittel in den Spülbehälter gelangen kann. Aus EP1 554 970 A1 ist eine Geschirrspülmaschine bekannt, bei der an der Decke des Spülbehälters ein Zugabebehälter angeordnet ist, der nach vorne aus dem Spülbehälter herausziehbar ist, um ihn mit Reinigungsmittel zu beschicken. Im Reinigungsbetrieb wird das Spülmittel durch Zuleitung einer Arbeitsflüssigkeit in den Zugabebehälter ausgespült.

Aufgabe der vorliegenden Erfindung ist es, eine Geschirrspülmaschine mit einer Vorrichtung zur Reinigungsmittelzugabe mit hoher Ausspülsicherheit bereitzustellen.

Diese Aufgabe wird bei einem gemäß dem Oberbegriff des Anspruchs 1 ausgestalteten wasserführenden Haushaltsgerät dadurch gelöst, dass wenigstens eine Sprühdüse benachbart zum Behältnis angeordnet ist, die über eine Versorgungsleitung, mit Spülflotte versorgt werden kann, wobei das gesamte Behältnis zwischen einer Grundstellung und einer Zugabestellung schwenkbar ist, wobei in dieser Stellung eine Öffnung des Behältnisses in den Spülraum hinein ragt, wodurch das Reinigungsmittel durch die wenigstens eine Sprühdüse aus dem Behältnis heraus in den Spülraum der Geschirrspülmaschine gespült werden kann.

Die Sprühdüse kann Teil des Sprühsystems sein. Dieses ist üblicherweise in drei Ebenen im Spülraum angeordnet, zum Beispiel in Form von drehbaren Sprüharmen oder ortsfesten Düsensystemen. Die Bypass-Leitung endet dann beispielsweise an einer zusätzlichen Düse des Sprühsystems.

Bei einer vorteilhaften Ausgestaltung der erfindungsgemäßen Vorrichtung ist zumindest ein Teil des Behältnisses, beispielsweise eine Wand oder der Boden beweglich gelagert. Zum Ausspülen des Reinigungsmittels kann der bewegliche Teil aus einer Grundstellung in eine Zugabestellung bewegt werden. In der Grundstellung ist das Behältnis gegenüber dem Spülraum geschlossen, so dass das Reinigungsmittel vor dem Kontakt mit der Spülflotte geschützt ist. In der Zugabestellung ist das Behältnis dann in Richtung Spülraum offen, damit die Spülflotte das Reinigungsmittel in den Spülraum ausspülen kann. Der bewegliche Teil kann beim Öffnen des Behältnisses ähnlich einem Schalter den Ausspülvorgang einleiten und beim Schließen des Behältnisses diesen wieder beenden. Damit kann immer genau so viel Spülflotte dem Reinigungsmittel zudosiert werden, wie zu dessen Auflösung und Ausspülung notwendig ist.

Das Sprühelement kann zum Beispiel eine Sprühdüse oder ein System aus mehreren Sprühdüsen sein. Beides kann fest oder beweglich im Spülraum angeordnet sein. Die erfindungsgemäße Geschirrspülmaschine verfolgt im Gegensatz zum Stand der Technik das Konzept, dass die zum Ausspülen des Reinigungsmittels aus dem Behältnis vorgesehenen Elemente während eines gesamten Spülprogramms genutzt werden können. Dadurch wird vermieden, dass die Spülflotte in den Leitungen über einen längeren Zeitraum stehen bleibt und Ablagerungen bilden kann.

Das schwenkbare Behältnis kann als Ganzes beispielsweise in einem zum Spülraum hin offenen Gehäuse beweglich angeordnet sein. In der Grundstellung schließt eine

Seitenwand das becher- oder wannenförmige Behältnis in Richtung Spülraum bündig mit der Wand des Spülraumes oder dem Gehäuse ab. Das Behältnis ist in der Grundstellung bereits mit Reinigungsmittel befüllt. In dieser Stellung verhindert die zum Spülraum weisende Seitenwand des Behältnisses das Eindringen von Spülflotte in das Gehäuse. Auf einen zusätzlichen Deckel zum Schutz des Reinigungsmittels kann somit verzichtet werden. Ein Verklumpen beispielsweise eines pulverförmigen Reinigungsmittels verbunden mit einer Behinderung des Ausspülvorgangs oder eine vorzeitige Entfaltung der Reinigungsmittelwirkung kann damit verhindert werden.

Bei der Erfindung ist das gesamte Behältnis von der Grundstellung in die Zugabestellung schwenkbar. Das Behältnis kann dazu entlang einer gekrümmten Bahn verschiebbar angeordnet oder drehbar gelagert sein. Diese Form der Lagerung ist einfach und kostengünstig herstellbar.

Die drehbewegliche Verbindung des Behältnisses mit dem Gehäuse kann beispielsweise in Form von zwei Drehlagerstellen links und rechts des Behältnisbodens nahe der Spülraumwand ausgeführt sein, bei der zwei am Behältnis angeordnete Zapfen in entsprechende Ausnehmungen des Gehäuses eingreifen. Diese Form der Lagerung ermöglicht das Verschwenken des Behältnisses aus dem Gehäuse heraus in Richtung Spülraum bis in eine Befüllstellung. In der Befüllstellung ist der Innenraum des Behältnisses von der Seite des Spülraums aus zugänglich. In dieser Stellung kann das Behältnis dann beispielsweise von einem Benutzer manuell mit Reinigungsmittel befüllt werden. Die Begrenzung der Schwenkbewegung des Behältnisses in Richtung Spülraum kann durch Anschläge erfolgen, die am Behältnis und/oder am Gehäuse angeordnet sind.

Nachdem der Befüllvorgang abgeschlossen ist, muss das Behältnis wieder zurück in die Grundstellung geschwenkt und in dieser fixiert werden. Dazu können am Behältnis Rastmittel angeordnet sein, die mit Gegenrastmitteln am Gehäuse zur Verrastung des Behältnisses mit dem Gehäuse in der Grundstellung zusammenwirken. Die Bewegung des Behältnisses von der Befüllstellung in die Grundstellung sowie dessen dortige Fixierung kann - wie auch das Befüllen - automatisch bzw. programmablaufgesteuert oder von Hand durch einen Benutzer erfolgen.

Grundsätzlich können alle Bewegungen des Behältnisses auch von einem Aktuator, beispielsweise in Form eines Motors, einer Spule oder eines Bimetalls, bewirkt werden. Das Bimetall kann zum Beispiel temperaturabhängig die Bewegung des Behältnisses veranlassen oder bewirken. Dabei handelt es sich um eine rein mechanische Steuerung. Bei Einsatz eines Motors kann dieser von einer Steuerungseinrichtung zum Beispiel programmablaufabhängig angesteuert werden, um dann die Bewegung des Behältnisses zu bewirken.

Grundsätzlich kann die Zufuhr der Spülflotte auch in Abhängigkeit von der Bewegung des Behältnisses zwischen der Grundstellung und der Zugabestellung erfolgen. Die Position des Behältnisses in der Zugabestellung entspricht dabei der der Befüllstellung. Nach einer weiteren vorteilhaften Ausgestaltung der erfindungsgemäßen Vorrichtung kann dafür in der Versorgungsleitung ein zweites Ventil zur Steuerung des Volumenstroms der Spülflotte angeordnet sein, das mit dem Behältnis in Wirkverbindung steht. Dazu kann die Bewegung des Ventilstellgliedes generell in Abhängigkeit von der Bewegung oder Stellung des Behältnisses bewirkt werden. So kann gewährleistet werden, dass immer nur so viel Spülflotte in das Behältnis gelangt, wie zum Ausspülen des Reinigungsmittels erforderlich ist.

In einer einfachen Ausführungsform der Erfindung kann das zweite Ventil zum Beispiel in der Grundstellung des Behältnisses geschlossen und in der Zugabestellung des Behältnisses offen sein. Damit ist sichergestellt, dass nur dann Spülflotte in das Behältnis gelangt, wenn es in Richtung Spülraum geöffnet ist. Das kann beispielsweise mit einem am Behältnis angeordneten Stellelement realisiert werden, das in der Zugabestellung mit dem zweiten Ventil in Kontakt steht und dieses dann vollständig öffnet. Bei der Bewegung des Behältnisses von der Zugabestellung in die Grundstellung wird der Kontakt zwischen dem Stellelement und dem Ventil wieder unterbrochen, und das Ventil wird geschlossen. Anstelle eines mechanischen Stellelements kann auch ein Sensor zur Anwendung kommen, der die jeweilige Stellung des Behältnisses berührungsfrei detektiert und dementsprechend das Öffnen und Schließen des zweiten Ventils mittels der Steuerungseinrichtung bewirkt. Das Öffnen und Schließen des Ventils kann beispielsweise durch elektrische Stellantriebe veranlasst werden.

Bei einer weiteren Ausführungsform der Erfindung kann das zweite Ventil korrespondierend zu der Schwenkbewegung des Behältnisses zwischen der Grundstellung und der Ausspülstellung geöffnet werden. Das bedeutet, dass auch zu jeder Schwenkstellung zwischen der Grundstellung und der Zugabestellung eine entsprechende Stellung des Ventilstellgliedes einstellbar ist. Für das zweite Ventil existieren somit nicht nur zwei diskrete sondern eine Anzahl von Einstellungen zwischen der Offenstellung und der Geschlossenstellung. Damit lässt sich die zur Auflösung bzw. Ausspülung einer bestimmten Reinigermenge erforderliche Menge an Spülflotte noch besser dosieren.

Des Weiteren ist es von Vorteil, wenn zwischen der Ventilstellung des zweiten Ventils und der Schwenkstellung des Behältnisses eine Kopplung besteht. Die Kopplung kann mechanisch, elektrisch oder sensorisch sein. Eine mechanische Kopplung kann zum Beispiel in Form eines Gestänges oder eines Getriebes ausgeführt sein. Für eine elektrische Kopplung kann beispielsweise ein am Drehpunkt des Behältnisses oder Behältnisteils angeordnetes Potentiometer mit einem elektrischen Stellantrieb verbunden sein. Bei einer sensorischen Kopplung wird die Bewegung bzw. die Schwenkstellung des Behältnisses mittels eines oder mehrerer Sensoren erfasst. Diese sind beispielsweise über eine Steuerungseinheit mit dem Stellglied des Ventils verbunden. Durch die Kopplung ist es möglich, die zur Ausspülung des Reinigungsmittels erforderliche Menge an Spülflotte der jeweiligen Stellung des Behältnisses anzupassen. Auf diese Weise kann das Reinigungsmittel gleichmäßig ausgespült bzw. aufgelöst werden. Eine abrupte Ausspülung des gesamten Reinigungsmittels, das sich dann erst im Spülraum vollständig auflöst, kann so vermieden werden.

Anstelle eines ersten und zweiten Ventils kann auch nur ein Ventil vorgesehen sein, das die Funktionen beider Ventile miteinander vereint.

Nachfolgend werden Ausführungsbeispiele der Erfindung anhand von schematischen Figuren näher erläutert, wobei die Abbildungen gemäß Fig von 1 und 2 und die dazugehörigen Textpassagen dem Verständnis der Erfindung dienen und nicht Teil der Erfindung sind.

Es zeigen:
- Figur 1: eine Darstellung einer ersten Ausführungsform der erfindungsgemäßen Zugabevorrichtung;
- Figur 2: eine Darstellung einer zweiten Ausführungsform der erfindungsgemäßen Zugabevorrichtung;
- Figur 3: eine Darstellung einer dritten Ausführungsform der erfindungsgemäßen Zugabevorrichtung in einer Grundstellung;
- Figur 4: die in Figur 3 dargestellte Vorrichtung in einer Zugabe- oder Befüllstellung.

Figur 1 zeigt grob schematisch die Teile eines Spülflottenkreislaufs 10 einer Geschirrspülmaschine mit einem Spülraum 12 und einer an oder in einer Wand 13 des Spülraumes 12 angeordneten Zugabevorrichtung 14. Im Inneren des Spülraumes 12 befindet sich ein Sprühsystem 16 mit einzelnen Düsen 18. Das Sprühsystem 16 ist über eine Leitung 20 mit der Druckseite einer Umwälzpumpe 22 verbunden. Die Druckseite der Umwälzpumpe 22 ist außerdem über eine Leitung 24 mit einem ersten Ventil 26 verbunden. Das erste Ventil 26 ist als Dreiwege-Ventil ausgebildet, wobei ein erster Anschluss 28 über eine Leitung 32 mit einer in der Zugabevorrichtung 14 angeordneten Sprühdüse 30 in Verbindung steht. Ein zweiter Anschluss 34 des ersten Ventils 26 ist über eine Leitung 36 mit einer im Spülraum 12 angeordneten Sprühdüse 38 verbunden. In der Zugabevorrichtung 14 bilden mehrere Seitenwände 40, ein Boden 42 und ein Deckenelement 44 ein Behältnis 46 zur Aufnahme eines nicht dargestellten Reinigungsmittels. Im Boden 42 ist eine Ablauföffnung 48 angeordnet, die über eine Leitung 50 mit dem Spülraum 12 in Verbindung steht.

Zu Beginn eines Spülvorgangs wird eine bestimmte Menge an Frischwasser über ein in Figur 1 nicht dargestelltes Einlassventil in den Spülraum 12 des Geschirrspülers eingelassen. Diese auch als Badmenge 52 bezeichnete Wassermenge steht dann im unteren Bereich des Spülraumes 12 zum Reinigen des Spülgutes zur Verfügung. Wird die Badmenge 52 daraufhin von der Umwälzpumpe 22 in die Leitungen 20 und 24 des Kreislaufs 10 gepumpt, spricht man von Spülflotte. Mit den Pfeilen A ist die Fließrichtung der Spülflotte symbolisiert.

Die Umwälzpumpe 22 saugt die Spülflotte über eine Öffnung 54 im Boden des Spülraumes 12 an, und fördert sie sowohl durch die Leitung 20 zum Sprühsystem 16 als auch durch die Leitung 24 zum ersten Ventil 26. Je nach Spülprogramm bzw. Programmablauf wird von einer Steuereinheit 56 das Öffnen oder Schließen der Anschlüsse 28 und 34 des ersten Ventils 26 bewirkt. Die Spülflotte kann dadurch wahlweise durch die Leitung 32 und die Sprühdüse 30 in das Behältnis 46 der Zugabevorrichtung 14 und/oder durch die Leitung 36 und die Sprühdüse 38 in den Spülraum 12 gefördert werden. Weil die Leitung 32 nach der Reinigungsmittelzugabe vollständig deaktiviert wird, ist deren Länge so kurz wie möglich, um Ablagerungen durch die Spülflotte zu vermeiden. Zu diesem Zweck kann das Ventil 26 - abweichend von der Darstellung gemäß Figur 1 - unmittelbar vor der Sprühdüse 30 angeordnet sein.

Während der Reinigungsmittelzugabe wird dem Reinigungsmittel, das sich im Behältnis 46 befindet, über die Sprühdüse 30 Spülflotte zugeführt. Das Reinigungsmittel wird dabei in der Spülflotte gelöst und mit dieser durch die Ablauföffnung 48 und die Leitung 50 in den Spülraum 12 gespült.

Nachdem das Reinigungsmittel vollständig aus dem Behältnis 46 ausgespült wurde, wird der erste Anschluss 28 geschlossen, und der zweite Anschluss 34 geöffnet. Die Spülflotte wird dann nur noch durch die Leitung 36 zur Sprühdüse 38 gepumpt. Mit der Sprühdüse 38 werden gezielte Bereiche des Spülraumes 12 intensiv besprüht, die vom Sprühsystem 16 nicht oder nur unzureichend erreicht werden.

Die Steuereinheit 56 überträgt die zur Steuerung des Ventils 26 notwendigen Signale. Die Signalleitung 57 zwischen der Steuereinheit 56 und dem Ventil 26 ist durch eine unterbrochene Linie symbolisiert. Zur Erhöhung der Ausspülsicherheit kann nach Ablauf der für die Zugabe des Reinigungsmittels vorgesehenen Zeit der Anschluss 28 weiterhin offen gehalten werden, so dass eventuell im Behältnis 46 verbliebene Reste des Reinigungsmittels noch vollständig aus dem Behältnis 46 ausgespült werden können. Dazu kann der Anschluss 28 allein oder zusammen mit dem Anschluss 34 jeweils voll oder zum Teil geöffnet sein. Der Spülflottenstrom ist damit prozentual auf die Anschlüsse 28 und 34 aufteilbar, und somit immer in den Leitungen 24 sowie 32 und/oder 36 in Bewegung. Länger stehende Spülflotte und die damit verbundene Gefahr der Bildung von Ablagerungen in den Leitungen 24, 32 und 36 wird so vermieden.

Figur 2 zeigt eine zweite, zu der in Figur 1 alternativen, Ausführungsform. Gleiche Teile sind deshalb in Figur 2 wie auch in den Figuren 3 und 4 mit den bereits aus Figur 1 bekannten Bezugszeichen versehen.

Im Unterschied zu Figur 1 weist die in Figur 2 dargestellte Zugabevorrichtung 14 ein Behältnis 46 mit beweglichem Boden 42 auf, der mittels eines Drehgelenks 43 zwischen einer das Behältnis 46 nach unten abschließenden bzw. öffnenden Position verschwenkbar ist. Die Bewegungsrichtung des Bodens 42 ist durch den Pfeil B symbolisiert. Außerdem ist in der Leitung 32 zwischen dem ersten Ventil 26 und der Sprühdüse 30 ein zweites Ventil 27 angeordnet. Ein am Drehgelenk 43 angeordneter Sensor ist, wie auch das Ventil 27, mit der Steuereinheit 56 verbunden. Die Signalleitungen zwischen der Steuereinheit 56 und den Ventilen 26 und 27 bzw. dem Sensor sind durch unterbrochene Linien symbolisiert.

Bei dem Sensor handelt es sich um einen Drehlagensensor, der der Steuereinheit 56 ein Signal übermittelt, das der jeweiligen Schwenkposition des Bodens 42 zugeordnet ist. Die Steuereinheit 56 ermittelt eine korrespondierende Ventilstellung, und sendet ein entsprechendes Signal an das Stellglied des zweiten Ventils 27. So kann das zweite Ventil 27 im einfachsten Fall bei geschlossenem Boden 42 geschlossen, und bei geöffnetem Boden 42 geöffnet werden. Die Steuerung des zweiten Ventils 27 kann auch über den gesamten Öffnungsweg bzw. Schwenkbereich des Bodens 42 erfolgen. Das zweite Ventil 27 weist dann nicht nur zwei diskrete Ventilstellungen wie "Offen" und "Geschlossen" auf, sondern eine Vielzahl von Stellungen dazwischen. Der Volumenstrom der Spülflotte ist dann über den gesamten Schwenkbereich des Bodens 42 mittels des Ventilstellglieds einstellbar. Mit Beginn der Öffnung des Bodens 42 wird der Sprühdüse 30 dann bereits eine geringe Menge an Spülflotte zugeführt. Öffnet sich der Boden 42 weiter, nimmt auch der Volumenstrom der Spülflotte zu. Bei vollständig geöffnetem Boden 42 ist dann auch das zweite Ventil 27 vollständig geöffnet. Die dem Behältnis 46 zugeführte Menge an Spülflotte entspricht dabei immer gerade der Menge, die auch über den geöffneten Boden 42 aus dem Behältnis 46 in den Spülraum 12 ablaufen kann.

In den Figuren 3 und 4 ist eine Ausführungsform der erfindungsgemäßen Zugabevorrichtung 14 gezeigt. Im Unterschied zu den in den Figuren 1 und 2 gezeigten Zugabevorrichtungen 14 ist hier das gesamte Behältnis 47 zwischen einer Grundstellung (Figur 3) und einer Zugabestellung (Figur 4) schwenkbar. In der Zugabestellung kann das Reinigungsmittel durch eine oder mehrere Sprühdüsen 30 die nahe der Zugabevorrichtung 14 im Spülraum angeordnet sind, ausgespült werden.

Die Zugabevorrichtung 14 ist in eine Aussparung der Wand 13 des Spülraumes 12 eingesetzt. Sie weist ein in Richtung des Spülraumes 12 offenes Gehäuse 17 auf. In diesem ist das Behältnis 47 drehbar gelagert. Die in Richtung Spülraum 12 weisende Öffnung des Gehäuses 17 wird von einer Seitenwand 41 des Behältnisses 47 vollständig und flüssigkeitsdicht abgedeckt. Das Reinigungsmittel im Behältnis 47 ist so vor einem Kontakt mit der Spülflotte noch vor der Reinigungsmittelzugabe geschützt.

Figur 3 zeigt das Behältnis 47 in der Grundstellung, in der das Reinigungsmittel bereits in das Behältnis 47 eingefüllt ist. Ein Verschwenken des Behältnisses 47 in Richtung Spülraum 12 wird in dieser Stellung durch nicht dargestellte Anschläge verhindert. In der Grundstellung verweilt das Behältnis 47 samt dem Reinigungsmittel so lange, bis das Behältnis 47 in Richtung des Spülraumes 12 bewegt wird.

Die dabei ausgeführte Bewegung des Behältnisses 47 ist eine Dreh- bzw. Schwenkbewegung um eine Drehachse 58 herum, die durch den Pfeil B in Figur 4 symbolisiert ist. Die in Figur 4 gezeigte Position des Behältnisses 47 ist die Zugabestellung. In dieser Stellung weist eine Öffnung 49 des Behältnisses 47 in den Spülraum 12 hinein, wodurch das Reinigungsmittel aus dem Behältnis 47 heraus in den Spülraum 12 der Geschirrspülmaschine gespült werden kann. Da das Behältnis 47 keine Seitenwände aufweist, kann das Reinigungsmittel in der Zugabestellung zu beiden Seiten aus dem Behältnis 47 gespült werden.

Das Behältnis 47 verbleibt bis zum Programmende in der Zugabestellung, so dass die Spülflotte aus der Sprühdüse 30 eventuell im Behältnis 47 verbliebene Reinigungsmittelreste vollständig ausspülen kann. Da die Zugabestellung gleich der Befüllstellung ist, kann das Behältnis 47 nach Ablauf des Spülprogramms in dieser Stellung verbleiben, bis es für ein weiteres Spülprogramm erneut mit Reinigungsmittel befüllt und wieder zurück in die Grundstellung verbracht wird.

Die in den Figuren 1 und 2 beschriebenen Zugabevorrichtungen 14 haben gegenüber der in den Figuren 3 und 4 beschriebenen den Vorteil, dass eventuell vor der Zugabevorrichtung 14 angeordnetes Spülgut den Ausspülvorgang nicht behindern kann. Die Behältnisse 46 nach Figur 1 und 2 weisen dazu keine beweglichen Teile auf, oder nur solche, die sich nicht in den Spülraum 12 hinein bewegen. Umgekehrt kann bei einer Zugabevorrichtung gemäß den Figuren 3 und 4 auf die Sprühdüse 30 innerhalb der Vorrichtung 14 verzichtet werden, wodurch alle Spülflottenleitungen während eines Spülvorganges immer in Benutzung sind.

Es wird abschließend noch einmal daraufhin gewiesen, dass es sich bei den vorhergehenden, detailliert beschriebenen, Zugabevorrichtungen 14 um Ausführungsbeispiele handelt, die vom Fachmann in verschiedenster Weise modifiziert werden können, ohne den Bereich der Erfindung zu verlassen. Insbesondere können auch die konkreten Ausgestaltungen der Behältnisse 46 und 47 sowie die Anordnung und Ausführung der Ventile 26 und 27 in anderer Form als in der hier beschriebenen erfolgen. Es wird der Vollständigkeit halber außerdem darauf hingewiesen, dass die Verwendung der unbestimmten Artikel "ein" beziehungsweise "eine" nicht ausschließt, dass die betreffenden Merkmale auch mehrfach vorhanden sein können.

### Bezugszeichenliste

- 10: Spülflottenkreislauf
- 12: Spülraum
- 13: Wand
- 14: Zugabevorrichtung
- 16: Sprühsystem
- 17: Gehäuse
- 18: Düse(n)
- 20, 24, 32, 36, 50: Leitung
- 22: Umwälzpumpe
- 26: erstes Ventil
- 27: zweites Ventil
- 28: erster Anschluss
- 30, 38: Sprühdüse
- 34: zweiter Anschluss
- 40, 41: Seitenwand
- 42: Boden
- 43: Drehgelenk
- 44: Deckenelement
- 46, 47: Behältnis
- 48: Ablauföffnung
- 49, 54: Öffnung
- 52: Badmenge
- 56: Steuereinheit
- 57: Signalleitung
- 58: Drehachse
- A: Fließrichtung der Spülflotte
- B: Bewegungsrichtung des Behältnisses 46, 47

## Patentansprüche

1. Wasserführendes Haushaltsgerät, insbesondere Geschirrspülmaschine, mit einer Vorrichtung (14) zur Zugabe von Reinigungsmittel, umfassend ein in einem von Wänden begrenzten Spülraum (12) des wasserführenden Haushaltsgeräts angeordnetes Behältnis (47) zur Aufnahme von Reinigungsmittel; und mit zumindest einem im Spülraum (12) angeordneten Sprühsystem (16) zur Reinigung von Spülgut, wobei ;
wenigstens eine Sprühdüse (30) benachbart zum Behältnis (47) angeordnet ist, die über eine Versorgungsleitung (24) mit Spülflotte versorgt werden kann; **dadurch gekennzeichnet, dass** das gesamte Behältnis (46) zwischen einer Grundstellung und einer Zugabestellung schwenkbar ist, wobei in der Zugabestellung eine Öffnung (49) des Behältnisses (47) in den Spülraum (12) hinein weist, wodurch das Reinigungsmittel durch die wenigstens eine Sprühdüse (30) aus dem Behältnis (47) heraus in den Spülraum (12) der Geschirrspülmaschine gespült werden kann.

2. Wasserführendes Haushaltsgerät nach Anspruch 1, **dadurch gekennzeichnet, dass** die Zugabevorrichtung (14) in eine Aussparung der Wand (13) des Spülraumes (12) eingesetzt ist.

3. Wasserführendes Haushaltsgerät nach Anspruch 2, **dadurch gekennzeichnet, dass** die Zugabevorrichtung (14) ein in Richtung des Spülraumes (12) offenes Gehäuse (17) aufweist, in dem das schwenkbare Behältnis (47) drehbar gelagert ist.

4. Wasserführendes Haushaltsgerät nach Anspruch 3, **dadurch gekennzeichnet, dass** das Gehäuse (17) eine in Richtung Spülraum (12) weisende Öffnung aufweist, die von einer Seitenwand (41) des schwenkbaren Behältnisses (47) in dessen Grundstellung vollständig und flüssigkeitsdicht abgedeckt ist

5. Wasserführendes Haushaltsgerät nach Anspruch 4, **dadurch gekennzeichnet, dass** das schwenkbare Behältnis (47) um eine Drehachse (58) herum drehbar ist.

6. Wasserführendes Haushaltsgerät nach einem der vorhergehenden Ansprüche, **dadurch gekennzeichnet, dass** alle Bewegungen des schwenkbaren Behältnisses (47) von einem Aktuator bewirkt werden.

7. Wasserführendes Haushaltsgerät nach Anspruch 6, **gekennzeichnet durch** einen Aktuator in Form eines Motors, einer Spule oder eines Bimetalls.

8. Wasserführendes Haushaltsgerät nach einem der vorhergehenden Ansprüche, **gekennzeichnet durch** eine die Sprühdüse (30) mit der Druckseite einer Umwälzpumpe (22) verbindenden Leitung (24), in der ein erstes Ventile (26) angeordnet ist.

## Claims

1. Water-conducting domestic appliance, particularly dishwasher, with a device (14) for adding cleaning agent, comprising a container (47) for receiving rinsing agent, the container being arranged in a rinsing chamber (12), which is bounded by walls, of the water-conducting domestic appliance, and with at least one spray system (16), which is arranged in the rinsing chamber (12), for cleaning articles to be rinsed, wherein at least one spray nozzle (30) is arranged adjacent to the container (47) and can be supplied with rinsing solution by way of a supply line (24), **characterised in that** the entire container (46) is pivotable between a basic setting and an addition setting, wherein in the addition setting an opening (49) of the container (47) faces into the rinsing chamber (12), whereby the cleaning agent can be flushed by the at least one spray nozzle (30) out of the container (47) into the rinsing chamber (12) of the dishwasher.

2. Water-conducting domestic appliance according to claim 1, **characterised in that** the adding device (14) is inserted into a cut-out of the wall (13) of the rinsing chamber (12).

3. Water-conducting domestic appliance according to claim 2, **characterised in that** the adding device (14) comprises a housing (17) which is open in the direction of the rinsing chamber (12) and in which the pivotable container (47) is rotatably mounted.

4. Water-conducting domestic appliance according to claim 3, **characterised in that** the housing (17) has an opening which faces in the direction of the rinsing chamber (12) and which is completely and liquidtightly covered by a side wall (41) of the pivotable container (47) in the basic setting thereof.

5. Water-conducting domestic appliance according to claim 4, **characterised in that** the pivotable container (47) is rotatable about an axis (58) of rotation.

6. Water-conducting domestic appliance according to any one of the preceding claims, **characterised in that** all movements of the pivotable container (47) are produced by an actuator.

7. Water-conducting domestic appliance according to claim 6, **characterised by** an actuator in the form of a motor, a coil or a bimetallic element.

8. Water-conducting domestic appliance according to any one of the preceding claims, **characterised by** a line (24) which connects the spray nozzle (30) with the pressure side of a circulating pump (22) and in which a first valve (26) is arranged.

## Revendications

1. Appareil ménager à circulation d'eau, en particulier lave-vaisselle, avec un dispositif (14) d'adjonction de produit de nettoyage, comprenant un réservoir (47) pour le stockage du produit de nettoyage disposé dans un espace de lavage (12) de l'appareil ménager à circulation d'eau limité par des parois ; et avec au moins un système de pulvérisation (16) disposé dans l'espace de lavage (12) pour le nettoyage de vaisselle, dans lequel au moins une buse de pulvérisation (30) est disposée dans le voisinage du réservoir (47) et peut être alimentée en liquide de lavage via un circuit d'alimentation (24), **caractérisé en ce que** l'ensemble du réservoir (46) peut pivoter entre une position de base et une position d'adjonction, dans lequel une ouverture (49) du réservoir (47) pointe dans l'espace de lavage (12) en position d'adjonction, ce qui permet de faire emporter le produit de nettoyage, par l'au moins une buse de pulvérisation (30), hors du réservoir (47) dans l'espace de lavage (12) du lave-vaisselle.

2. Appareil ménager à circulation d'eau selon la revendication 1, **caractérisé en ce que** le dispositif d'adjonction (14) est monté dans un évidement de la paroi (13) de l'espace de lavage (12).

3. Appareil ménager à circulation d'eau selon la revendication 2, **caractérisé en ce que** le dispositif d'adjonction (14) présente un carter ouvert (17) en direction de l'espace de lavage (12), dans lequel le réservoir pivotant (47) est logé en rotation.

4. Appareil ménager à circulation d'eau selon la revendication 3, **caractérisé en ce que** le carter (17) présente une ouverture pointant dans le sens de l'espace de lavage (12), laquelle est recouverte intégralement et de façon étanche aux fluides par une paroi latérale (41) du réservoir pivotant (47) en position de base.

5. Appareil ménager à circulation d'eau selon la revendication 4, **caractérisé en ce que** le réservoir pivotant (47) tourne autour d'un axe de rotation (58).

6. Appareil ménager à circulation d'eau selon l'une des revendications précédentes, **caractérisé en ce que** l'ensemble des déplacements du réservoir pivotant (47) sont provoqués par un actionneur.

7. Appareil ménager à circulation d'eau selon la revendication 6, **caractérisé par** un actionneur sous la forme d'un moteur, d'une bobine ou d'un bilame.

8. Appareil ménager à circulation d'eau selon l'une des revendications précédentes, **caractérisé par** un tuyau (24) reliant la buse de pulvérisation (30) et le côté refoulement d'une pompe de circulation (22), dans lequel une première soupape (26) est disposée.
